# EUROPÄISCHE PATENTSCHRIFT

(11) **EP 1 784 934 B1**
(45) Veröffentlichungstag und Bekanntmachung des Hinweises auf die Patenterteilung: **26.09.2012**
(21) Anmeldenummer: 05753998.3
(22) Anmeldetag: 31.05.2005
(51) Int. Cl.: H04H 20/22, H04H 20/36

(54) **VERFAHREN UND VORRICHTUNG ZUR ÜBERTRAGUNG VON ZUSATZDATEN, BEZÜGLICH ALTERNATIVER DIGITALER SENDEFREQUENZEN, IN EINEM ANALOGEN RUNDFUNKÜBERTRAGUNGSSYSTEM**
METHOD AND DEVICE FOR THE TRANSMISSION OF ADDITIONAL DATA, RELATING TO ALTERNATIVE R DIGITAL TRANSMISSION FREQUENCIES, IN AN ANALOG RADIO TRANSMISSION SYSTEM
PROCEDE ET DISPOSITIF POUR TRANSMETTRE DES DONNEES SUPPLEMENTAIRES RELATIVES A DES FREQUENCES D'EMISSION NUMERIQUES ALTERNATIVES, DANS UN SYSTEME DE TRANSMISSION RADIO ANALOGIQUE

(30) Priorität: 02.07.2004 DE 102004032286
(43) Veröffentlichungstag der Anmeldung: 16.05.2007
(73) Patentinhaber: ROBERT BOSCH GMBH, 70442 Stuttgart (DE)
(72) Erfinder: LAUTERBACH, Thomas, 90475 Nürnberg (DE); HOFMANN, Frank, 31139 Hildesheim (DE)
(86) Internationale Anmeldenummer: PCT/EP2005/052478
(87) Internationale Veröffentlichungsnummer: WO 2006/003063

(56) Entgegenhaltungen:
- WO-A-92/10888
- "Digital Audio Broadcasting (DAB); VHF/FM Broadcasting: cross-referencing to simulcast DAB services by RDS-ODA 147; ETSI EN 301 700" ETSI STANDARDS, EUROPEAN TELECOMMUNICATIONS STANDARDS INSTITUTE, SOPHIA-ANTIPO, FR, Bd. BC, Nr. V111, März 2000 (2000-03), XP014003747 ISSN: 0000-0001
- KOZAMERNIK F: "DIGITAL AUDIO BROADCASTING" EBU REVIEW- TECHNICAL, EUROPEAN BROADCASTING UNION. BRUSSELS, BE, Nr. 279, 21. März 1999 (1999-03-21), Seiten 13-27, XP000848407 ISSN: 0251-0936
- OHSMANN M: "DIGITALE ZUSATZINFORMATIONEN IM AM-RUNDFUNK" RADIO FERNSEHEN ELEKTRONIK, VERLAG TECHNIK, BERLIN, DE, Bd. 45, Nr. 3, 1. März 1996 (1996-03-01), Seiten 38-40, XP000555676 ISSN: 0033-7900

## Beschreibung

Die vorliegende Erfindung betrifft ein Verfahren und eine Vorrichtung zur Übertragung von Zusatzdaten in einem analogen Rundfunkübertragungssystem, wobei die Zusatzdaten Informationen bezüglich alternativer Sendefrequenzen des jeweiligen Programmes enthalten, und die alternativen Sendefrequenzen digitale Rundfunkübertragungssysteme betreffen. Die alternativen Sendefrequenzen für digitale Rundfunkübertragungssysteme werden im AMDS (Amplituden Modulation Data System)-Format übertragen, indem diese SDC (Service Description Channel)-Daten mittels Mapping in das AMDS-Format übertragen werden.

### Stand der Technik

Aus der technischen Spezifikation (ETSI TS 101 980) mit dem Titel "Digital Radio Mondiale (DRM); System Specification", herausgegeben von der European Telecommunication Standards Institute im September 2001 ist ein digitales Rundfunküberbragungssystem bekannt, das beispielsweise auf herkömmlichen AM-Frequenzen übertragen wird und unter anderem einen Service Description Channel (SDC) aufweist, der auf den Seiten 63 bis 78 als Kapitel 6.4 beschrieben ist. Beim DRM-System werden die Daten in SDC-Blöcke eingeteilt und übertragen. Jeder Block enthält einen Indikator, der AFS-Index genannt wird sowie ein Datenfeld, mittels dem Nutzdaten übertragbar sind und ein Checkwort, das zur Fehlererkennung und Fehlerkorrektur verwendet wird. Der AFS-Index ist hierbei eine vorzeichenlose binäre Zahl zwischen 0 und 15, die die Anzahl der Übertragung von sogenannten Superframes angibt, der diesen SDC-Block von dem nächsten, mit identischem Inhalt, trennt, sofern im Identifikationsfeld des Fast Accsess Channels das 0-Symobl gesetzt ist Der AFS-Index soll hierbei für alle SDC-Blöcke identisch sein und kann beispielsweise bei einer Rekonfiguration geändert werden. Das Datenfeld wird in eine variable Anzahl von Datenblöcken (Data entities) unterteilt. Dieses kann hierbei eine Endmarkierung beinhalten sowie Padding Bits, die freie Felder auffüllen. Die Länge dieses Datenfelds hängt hierbei von dem gewählten Übertragungsmode ab, der die Robustheit des Übertragungssystems bestimmt. Das Prüffeld, auch Cyclic Redundancy Check (CRC) genannt, enthält ein 16-Bit langes CRC-Datenwort, das über den AFS-Index und das Datenfeld berechnet wird.

Aus der ITU-Recommendation BS.706-2 mit dem Titel "Data System in Monophonic AM Sound Broadcasting (AMDS)" vom Februar 1998 ist ein Protokoll für analogen Rundfunk bekannt, mit dem Zusatzinfonnationen bezüglich alternativer Frequenzen übertragen werden können, so dass bei einer gravierenden Verschlechterung der Empfangsqualität auf eine andere Empfangsfrequenz durch den Empfänger automatisch gewechselt werden kann.

Trotz der bevorherstehenden Einführung von DRM für die digitale Rundfunkübertragung auf Langwelle, Mittelwelle und Kurzwelle werden einige Zeit lang die selben Programme sowohl in analoger (AM) als auch Digitaler Technik (DRM) abgestrahlt werden. Wegen der begrenzten Anzahl von Kanälen kann es häufig der Fall sein, dass nicht in jedem Frequenzbereich sowohl ein analoges als auch in digitales Signal gesendet werden kann. Insbesondere auf Kurzwelle haben die verschiedenen Frequenzbereiche unterschiedliche Ausbreitungsverhältnisse. Es kann daher erforderlich sein, dass ein Empfänger, der zunächst auf ein DRM-Programm eingestellt ist und dort das Signal verliert auf ein anderes Band wechseln muss, in dem das Programm aber nur analog gesendet wird. Um dort weiterhin mögliche Alternativfrequenzen, insbesondere auch solche auf denen digital gesendet wird, verweisen zu können, wird bei der analogen Übertragung das AMDS verwendet.

Die Veröffentlichung "Digital Audio Broadcasting (DAB); VHF/FM Broadcasting: crossreferencing to simulcast DAB services by RDS-ODA 147", ETSI EN 301 700, herausgegeben im März 2000 von der European Telecommunications Standards Institute, Sophia Antipolis sowie die Veröffentlichung "Digital Audio Broadcasting - coming out of the tunnel" von F. Kozamernik, herausgegeben am 21. März 1999 von der EBU European Broadcasting Union zeigen jeweils ein Verfahren gemäß dem Oberbegriff des unabhängigen Anspruchs 1.

Aus der Veröffentlichung "Digitale Zusatzinformationen im AM-Rundfunk" von M. Ohsmann, veröffentlicht am 1. März 1996 in der Zeitschrift Radio Fernsehen Elektronik des Verlag Technik, Berlin, ist ein Verfahren sowie eine Einrichtung gemäß dem Oberbegriff des unabhängigen Anspruchs 1 sowie gemäß dem Oberbegriff des Vorrichtungsanspruchs 9 bekannt.

### Kern und Vorteile der Erfindung

Der Kern der vorliegenden Erfindung ist es, ein Verfahren und eine Vorrichtung anzugeben, mit denen in einem analogen Rundfunkübertagungssystem Alternativfrequenzen des gerade eingestellten Senders übermittelbar sind, wobei diese alternativen Sendefrequenzen das gleiche Frequenzband betreffen können, jedoch auf ein digitales Rundfunkuberhngungssystem, insbesondere Digital Radio Mondiale (DRM) verweisen. Erfindungsgemäß wird dieses durch die Merkmale der unabhängigen Ansprüche gelöst. Vorteilhafte Weiterbildungen und Ausgestaltungen ergeben sich aus den Unteransprüchen.

Weiterhin ist es vorteilhaft, dass das digitale Rundfankübertragungssystem im DAB (Digital Audio Broadcast)-Format oder im DRM (Digital Radio Mondiale)-Format oder im DVB-T (Digital Video Broadcast - Terrestrisch)-Format oder im iBiquity-Format oder im IBOC (In Band On Channel)-Format oder im UMTS (Universal Mobile Telecommunications System)-Format ausgestrahlt wird. Insbesondere die Verwendung hinsichtlich DRM-Systemen ist vorteilhaft, da DRM-Programme im AM-Band übertragen werden, auf dem auch analoge Hörfunkprogramme abgestrahlt werden, die das AMDS-Protokoll verwenden.

Innerhalb des DRM-Systems ist der sogenannte Service Description Channel vorgesehen, mittels dem Zusatzdaten übertragbar sind. Diese SDC-Daten, die von einem Kombinationsempfinger empfangen werden, d. h. von einem Empfänger der sowohl analoge AM-Signale als auch digitale DRM-Signale empfangen kann, sind von diesem ohne zusätzlichen Aufwand auswertbar. Daher wird vorgesehen, mittels des SDC-Formats Daten zu übertragen, die jedoch zur Abstrahlung in analogen Rundfunkübertragungssystemen in das sogenannte AMDS-Format mittels Mapping übertragen werden.

Weiterhin ist es vorteilhaft, dass zusätzlich der AFS-Index der SDC-Blöcke in die Datenfelder der AMDS-Blöcke übemommen wird. Weiterhin ist es vorteilhaft, das die Bits des Prüffeldes einer jeden AMDS-Gruppe aus den Datenfeldern der übernommenen SDC-Datenblöcke generiert werden.

Weiterhin ist es vorteilhaft, dass die AMDS-Blöcke mittels eines Zählers fortlaufend durchnummeriert werden. Besonders vorteilhaft ist es, dass die fortlaufende Nummerierung jeder AMDS-Gruppe in einem oder mehreren hierfür reservierten AMDS-Datenbits enthalten ist.

Vorteilhaft ist es, dass das eine oder die mehreren reservierten AMDS-Datenbits, die die fortlaufende Nummerierung jeder AMDS-Gruppe beinhalten, die dem ersten Datenbit m35 des ersten AMDS-Blocks einer AMDS-Gruppe folgenden Datenbits sind, also die Datenbits m34, m33, m32,..., je nachdem wieviel Bit für den Zähler benötigt werden.

Weiterhin ist es vorteilhaft, dass die gleichen AMDS-Gruppen mehrfach gesendet werden.

Besonders vorteilhaft ist es, dass die fortlaufende Nummerierung jeder AMDS-Gruppe in einem hierfür reservierten AMDS-Datenfeld, das aus mehreren reservierten AMDS-Datenbits besteht, enthalten ist. Weiterhin ist es vorteilhaft, dass die fortlaufende Durchnummerierung der AMDS-Gruppen mittels der Synchronisation erfolgt, indem mittels zyklischen Blockcodes aus dem Inhalt der Datenfelder der Inhalt der Prüffelder berechnet wird, dass zu den Prüffeldern Offsetwertepaare addiert werden, dass aus den Offsetwerten paarweise Syndrome berechnet werden und dass anhand der erhaltenen paarweisen Syndrome der jeweilige Inhalt der AMDS-Gruppen bestimmbar ist. Weiterhin ist es vorteilhaft, dass die Vorrichtung eine Berechnungseinrichtung enthält, die in Abhängigkeit der in den AMDS-Datenfeldem enthaltenen Information Prüfwörter zur Fehlererkennung und Fehlerkorrektur ermittelt und in die Prüffelder der AMDS-Prüffelder einfügt.

Weiterhin ist es vorteilhaft, dass die Vorrichtung eine Zähleinrichtung aufweist, die die AMDS-Blöcke fortlaufend durchnumeriert und die Numerierung in einem hierfür reservierten AMDS-Datenfeld eingefügt wird.

Vorteilhafterweise ist ein Empfänger vorgesehen, zum Empfang und zur Wiedergabe von analog und digital übertragenen Rundfunksignalen vorgesehen, wobei der Empfänger bei Wiedergabe eines analog übertragenen Rundfunksignals die im AMDS-Format übertragenen Zusatzdaten bezüglich alternativer Sendefrequenzen, auf denen das gleiche Programm digital übertragen wird, empfängt, auswertet und bei Vorhandensein alternativer Sendefrequenzen auf denen das gleiche Programm digital übertragen wird, automatisch auf die digital übertragene Alternativfrequenz umschaltet.

Vorteilhafterweise speichert der Empfänger alle empfangenen Zusatzdaten bezüglich alternativer Sendefrequenzen in einer Datenbank und wählt aus dieser Datenbank die Alternativfrequenz aus, auf der das eingestellte Rundfunkprogramm am besten empfangen wird.

Vorteilhafterweise werden zur Auswahl einer Alternativfrequenz aus der Datenbank die Albernativfrequenzen in einer vorbestimmten Reihenfolge nach ihrer Überfragungsart abgesucht, insbesondere in der Reihenfolge DAB, DRM, FM, AM.

### Zeichnungen

Nachfolgend werden Ausführungsbeispiele der Erfindung anhand von Zeichnungen erläutert. Es zeigen
- Figur 1: den Aufbau des AMDS-(Amplituden Modulations Data System)-Formats,
- Figur 2: den Aufbau des SDC (Service Description Channel)-Formats, wie es bei DRM (Digital Radio Mondiale) verwendet wird,
- Figur 3: das Mapping der SDC-Information auf AMDS-Gruppen,
- Figur 4: die Realisierung eines Zählers sowie
- Figur 5: eine schematische Darstellung eines Ausführungsbeispiels der erfindungsgemäßen Vorrichtung.

### Beschreibung von Ausführungsbeispielen

In Figur 1 ist der Aufbau des Amplituden Modulation Data Systems schematisch aufgezeigt. Eine AMDS-Gruppe 1 besteht aus 94 Bit, wobei diese AMDS-Gruppe zu gleichen Teilen in einen AMDS-Block1 2 sowie einen AMDS-Block2 2 zu jeweils 47 Bit unterteilt ist. Ein derartiger AMDS-Block 2 mit 47 Bit ist weiterhin in ein Datenfeld 3 mit 36 Bit sowie ein Prüffeld 4 mit 11 Bit unterteilt, wobei das Datenfeld die Nutzinformation überträgt sowie das Prüffeld 4 ein Prüfwort enthält, das mittels eines zyklischen Codes aus dem Datenfeld 3 berechnet wird und zur Fehlererkennung und Fehlerkorrektur eingesetzt wird. Das 36 Bit lange Datenfeld 3 ist weiterhin in AMDS-Datenbits 5 unterteilt, die beginnend mit der Bezeichnung m35 beginnen und bis m00, dem letzten AMDS-Datenbit der Nutzdaten, benannt sind. Daran schließt sich das Prüffeld 4 an, das aus 11 AMDS-Prüfbits 6 besteht, die, beginnend mit c10 bis c00 durchnumeriert sind. Dieses Prüffeld 4 enthält Information, die mittels eines zyklischen Blockcodes aus dem Datenfeld 3 berechnet wurde.

In Figur 2 ist der Aufbau eines Short Description Channel (SDC)-Blocks dargestellt, wie er beim digitalen Rundfunksystem DRM (Digital Radio Mondiale) verwendet wird. Mittels des Short Description Channels werden Informationen übertragen, die beispielsweise auf Alternativfrequenzen des gleichen Programms verweisen, so dass bei einer Empfangsqualitätsbeeinträchtigung des derzeit eingestellten Hörfunkprogramms eine andere Frequenz des gleichen oder eines unterschiedlichen Frequenzbandes angegeben werden kann, die momentan das gleiche Programm sendet. Das digitale Hörfunkprogramm ist hierbei auch in der Lage, entweder auf digitale Alternativfrequenzen oder auf Frequenzen zu verweisen, auf denen das gleiche Programm mittels analoger Rundfunkübertragungsverfahren wie beispielsweise FM oder AM übertragen wird. Insbesondere in der Übergangsphase kurz nach der Einführung digitaler Radioprogramme werden die gleichen Rundfunkprogramme sowohl in analoger als auch digitaler Form ausgestrahlt werden müssen, da noch nicht jeder Hörer über einen digitalen Empfänger verfügt. Insbesondere während dieser Übergangsphase ist es nicht möglich, mittels analog übertragenen Programmen Zusatzdaten zu übermitteln, die auf Alternativfrequenzen verweisen, auf denen das gleiche Programm in digitaler Übertragungsart übertragen werden. Der SDC-Block 7 besteht aus einem AFS-Index 8, der aus 4 Bit besteht Nach diesem AFS-Index wird ein Datenfeld 9 übertragen, das in der Länge variabel sein kann und das die Nutzdaten überträgt. Hierbei kann das Datenfeld 9 aus unterschiedlich vielen Datenblöcken 11, die von 1 bis N durchnumeriert sind, bestehen, je nachdem mittels welchem Übertragungsmodus und welchem SDC-Modus momentan gesendet wird. An das Datenfeld 9 schließt sich innerhalb des SDC-Blocks 7 ein Prüfwort 10 an, das aus 16 Bit besteht und auch als CRC (Cyclic Redundance Check) bezeichnet wird. Dieses Prüfwort 10 wird aus den Bits des AFS-Index und des Datenfeldes berechnet und dient zur Fehlererkennung und Fehlerkorrektur der übertragenen Daten.

In Figur 3 sind die SDC-Blöcke, wie sie beispielsweise beim DRM-System übertragen werden und die AMDS-Datenstruktur gegenübergestellt, um das Mapping zur Übertragung der SDC-Daten im AMDS-Format darzustellen. Die SDC-Blöcke 7 werden hierzu hintereinander gesendet. Jeder SDC-Block 7 besteht hierbei aus einem AFS-Index 8, an den sich 1 bis N Datenblöcke 11 anschließen, die die Nutzinformation enthalten. Anschließend enthält der SDC-Block 7 Paddingbits 12 sowie ein 16-Bit langes Cyclic Redundancy Check-Wort 13. Zur Übertragung der SDC-Daten werden hierzu die AFS-Index-Information in Block 8 sowie die Information der Datenblöcke 1 bis N 11 in die AMDS-Datenstruktur übernommen, wobei die Paddingbits 12 sowie die CRC-Bits 13 unberücksichtigt bleiben. Da eine AMDS-Gruppe 1 jeweils zwei AMDS-Blöcke mit jeweils 47 Bit enthält, weist jede AMDS-Gruppe Nutzbits m35 bis m00 auf, daran anschließend 11 AMDS-Prüfbits c10 bis c00 sowie nochmals für den AMDS-Block2 36 Nutzbits m35 bis m00 sowie 11 Prütbits des AMDS-Blocks 2 c10 bis c00. Da das erste Nutzbit m35 des ersten Blocks der AMDS-Gurppe 1 reserviert wird, um den Beginn eines SDC-Blocks anzuzeigen oder eine Weiterführung des SDC-Blocks anzugeigen, wird das erste AMDS-Nutzbit m35 des Blocks1 einer AMDS-Gruppe 1 nicht mit SDC-Daten beschrieben. Die Information des AFS-Index 8 wird daher in die AMDS-Datenbits m34 und folgende des ersten AMDS-Blocks der AMDS-Gruppe 1 eingeschrieben. Die auf den AFS-Index 8 folgenden Datenblöcke 1 bis N 11 werden fortlaufend in die AMDS-Datenbits 5 eingeschrieben, wobei hierzu die AMDS-Datenbits m34 bis m00 des AMDS-Blocks1 sowie die AMDS-Datenbits m35 bis m00 des AMDS-Blocks2 zur Verfügung stehen. Diese AMDS-Datenbits werden unterbrochen durch die AMDS-Prütbits c10 bis c00, die jeweils in Abhängigkeit der vorausgehenden AMDS-Datenbits berechnet und eingeschrieben werden. Da es vom Datenumfang eines SDC-Blocks her nicht möglich ist, die Nutzdaten eines SDC-Blockes komplett in eine AMDS-Gruppe zu übernehmen, werden mehrere AMDS-Gruppen 1 hintereinandergehängt, solange bis die vollständige Nutzinformation eines SDC-Blocks in AMDS-Gruppen 1 untergebracht ist. Zur Übertragung der Information eines SDC-Blocks 7 ist es daher notwendig, mehrere hintereinander folgende AMDS-Gruppen 1 zu übertragen, weshalb es weiterhin sinnvoll ist, mittels des ersten AMDS-Nutzbits m35 des ersten AMDS-Blocks anzuzeigen, ob die vorliegende AMDS-Gruppe 1 den Beginn eines SDC-Blocks enthält oder ob es sich um eine folgende AMDS-Gruppe 1 handelt, der eine AMDS-Gruppe 1 vorausgegangen ist, die mit einem SDC-Block begonnen hat. Hierzu kann das erste AMDS-Datenbit m35 des ersten AMDS-Blocks verwendet werden, indem das m35-Bit dieses ersten AMDS-Blocks einer AMDS-Gruppe auf 1 gesetzt wird, wenn es sich um die erste AMDS-Gruppe handelt, die den Beginn der Nutzdaten eines SDC-Blocks enthält oder indem das m35-Bit des ersten AMDS-Blocks einer AMDS-Gruppe auf 0 gesetzt wird, um anzuzeigen, dass diese AMDS-Gruppe eine Weiterführung einer vorhergehenden AMDS-Gruppe ist, die den gleichen SDC-Block betrifft. Die Prüfbits c10 bis c00 6 der AMDS-Gruppen 1 werden in Abhängigkeit der vorausgehenden Nutzbits m35 bis m00 berechnet und übertragen. Weiterhin ist es sinnvoll, die AMDS-Gruppen durchzunumerieren, da eine Übertragung im AM-Band häufig gestört wird und daher eine mehrfache Übertragung der AMDS-Gruppen hintereinander vorteilhaft ist. Durch die Durchnumerierung der AMDS-Gruppen ist feststellbar, welche AMDS-Gruppen, die hintereinander mit dem gleichen Inhalt übertragen wurden, zusammengehören und ab welcher AMDS-Gruppe neue Information übertragen wird. Dass der Empfänger die Wiederholungen erkennen kann, beziehungsweise erkennen kann, wann eine neue AMDS-Gruppe gesendet wird, ist es weiterhin vorteilhaft, dass ein fortlaufender Zähler vorgesehen ist. In diesem Fall können die AMDS-Gruppen, die dieselbe Information enthalten, auch mehrfach und gegebenenfalls in zeitlichem Abstand übertragen werden, was vorteilhafterweise einen 3- oder 4-Bitzähler erforderlich macht.

In Figur 4 ist ein derartiger Zähler dargestellt, bei dem eine AMDS-Gruppe 1 dargestellt ist, die aus zwei hintereinanderfolgenden AMDS-Blöcken besteht, wobei jeder AMDS-Block aus Nutzbits m35 bis m00 sowie daran anschließend aus den Prüfbits c10 bis c00, besteht. Da das erste Datenbit des ersten AMDS-Blocks der AMDS-Gruppe 1 (m35) reserviert ist, um den Beginn oder die Weiterführung eines SDC-Blocks anzuzeigen, werden die darauffolgenden 3 Bit oder 4 Bit, nämlich die Bit m34 bis m32 bzw. m34 bis m31 des ersten AMDS-Blocks der AMDS-Gruppe für einen AMDS-Gruppenzähler reserviert, so dass für die eigentliche Information die AMDS-Nutzbits m31 bis m00 bzw. m30 bis m00 des ersten AMDS-Blocks sowie die Datenbits m35 bis m00 des zweiten AMDS-Blocks der AMDS-Gruppe verfügbar sind Der AMDS-Gruppenzähler, der beispielsweise mittels der Nutzbits m34 bis m32 des ersten AMDS-Blocks realisiert sein kann, beginnt vorteilhafterweise mit einem 0-Symbol, um den Beginn eines SDC-Blocks anzuzeigen. Die folgenden AMDS-Gruppen enthalten demgegenüber inkrementierte Zählersymbole, um erkennen zu können, ab wann ein neuer SDC-Block übertragen wird.

Alternativ hierzu ist es auch möglich, den Zähler implizit mit dem Synchronisationsmechanismus zu realisieren indem zusätzlich Paare von Offsetworten definiert werden, wobei die Anzahl der Offsetwortpaare der Anzahl Gruppen entspricht, die der Zähler unterscheiden soll. Die Offsetwortpaare werden im Empfänger zu den Prüfworten der beiden Blöcke, aus denen eine AMDS-Gruppe besteht, binär addiert. Gruppen mit gleichem Inhalt verwenden hierbei dieselben Offsetwortpaare. Zur Synchronisierung des Empfängers wird der empfangene Bitstrom dem Decoder in Blöcken zu je 47 Bit zugeführt und ein Syndrom berechnet. Dann wird die Blockeinteilung um ein Bit verschoben und erneut das Syndrom des so entstandenen neuen Codeworts berechnet. Wenn das erste Syndrom eines Syndrompaars entsteht, wird der nächste 47 Bit-Block dem Decoder zugeführt. Wenn dann das zweite Syndrom des Syndrompaares entsteht, ist die Synchronisation erreicht. Bei den folgenden Blöcken werden dann die entsprechenden Offsetworte addiert und die Blöcke dem Decoder zugeführt. Wenn das Syndrom 0 entsteht, ist der Block fehlerfrei und kann decodiert werden. Hierbei ist zu beachten, dass in aufeinanderfolgenden Blöcken jeweils ein zusammengehöriges Paar von Offsetworten verwendet wird. Ist die Synchronisation erfolgt, so muss bei dem folgenden Block jedes der ersten Offsetworte der Offsetwortpaare addiert werden, bis eine Decodierung mit Syndrom 0 möglich ist. Dann kann der nächste folgende Block mit dem zugehörigen zweiten Offsetwort des Offsetwortpaars decodiert werden.

In Figur 5 ist ein schematisches Blockschaltbild einer erfindungsgemäßen Vorrichtung dargestellt. Der Mappingeinrichtung 14 werden hierzu SDC-Blöcke zugeführt, die nach erfolgter Verarbeitung als AMDS-Gruppen ausgegeben werden. Die der Mappingeinrichtung 14 zugeführten SDC-Blöcke gelangen in eine Abschneideeinrichtung 15, in der die Paddingbits 12 und die Prüfbits (CRC) 13 der SDC-Blöcke entfernt werden. Danach wird das Ausgangssignal der Abschneideeinrichtung 15 einer Prüfbiteinfügeeinrichtung 16 zugeführt. Gleichzeitig wird das Ausgangssignal der Abschneideeinrichtung 15 einer Prüfbitberechnungseinrichtung 17 zugeführt, in der aus den AMDS-Datenfeldem m35 bis m00 jeweils Prüfbits c10 bis c00 berechnet werden, die der Prüfbiteinfügeeinrichtung 16 zugeführt werden, die die berechneten Prüfbits c10 bis c00 des Prüffelds 4 an den vorgesehenen Stellen des AMDS-Blocks eingefügt werden. Nach Einfügen derAMDS-Prütbits wird das Ausgangssignal der Prüfbiteinfügeeinrichtung 16 an die Zählereinfugeeinrichtung 18 weitergegeben. Der Zählereinfügeeinrichtung 18 werden Signale einer Zähleinrichtung 19 zugeführt, die die einzelnen AMDS-Blöcke durchnummeriert und diese Nummerierung der Zählereinfügeeinrichtung 18 zuführt, die diese in die Nutzbits ersten Nutzbits des ersten Blocks einer AMDS-Gruppe einfügt, also im Falle eines 3-Bit-Zählers an den Stellen m34 bis m32 des ersten Blocks. Wird ein 4-Bit-Zähler verwendet, so werden hierfür die Bits m34 bis m31 des ersten Blocks einer AMDS-Gruppe verwendet. Anschließend wird in der Anfangsmarkiereinrichtung 20 das erste Nutzbit m35 des Blocks 1 einer AMDS-Gruppe auf 0 gesetzt, wenn diese AMDS-Gruppe den Beginn eines neuen SDC-Blocks enthält oder es wird das m35-Bit des ersten Blocks der AMDS-Gruppe auf 0 gesetzt, wenn diese AMDS-Gruppe eine Weiterführung der Information eines SDC-Blocks einer vorhergehenden AMDS-Gruppe ist

## Patentansprüche

1. Verfahren zur Übertragung von Zusatzdaten in einem analogen (AM) Rundfunkübertragungssystem, wobei die Zusatzdaten Informationen bezüglich alternativer Sendefrequenzen des jeweiligen Programmes enthalten, wobei die alternativen Sendefrequenzen digitale Rundfunkübertragungssysteme betreffen und die alternativen Sendefrequenzen für digitale Rundfunkübertragungssysteme (DRM, DAB, iBiquity, IBOC, UMTS) im AMDS, Amplituden Modulation Data System gemäß ITU-Recommendation BS.706-2, -Format (1,2,3,4,5,6) übertragen werden, indem die im AMDS -Format (1,2,3,4,5,6) übertragenen Daten SDC, Service Description Channel gemäß ETSI TS 101 980, -Daten (7,8,9,10,11,12) sind, die mittels Mapping in das AMDS-Format übertragen werden indem die Datenblöcke (11) der SDC-Information in Teile der Datenfelder (3) der AMDS-Blöcke (2) übernommen werden und ein Datenbit (5) einer jeden AM DS-Gruppe (1) anzeigt, ob es sich um die erste oder ein folgende AMDS-Gruppe (1) einer Vielzahl von hintereinander übertragenen AMDS-Gruppen (1), die gemeinsam die Information eines SDC-Blocks (7) beinhalten, handelt, **dadurch gekennzeichnet, dass** das erste Datenbit (m35 des Block1) des ersten AMDS-Blocks (2) einer jeden AMDS-Gruppe (1) anzeigt, ob es sich um die erste (m35=1) oder ein folgende (m35=0) AMDS-Gruppe (1) einer Vielzahl von hintereinander übertragenen AMDS-Gruppen (1), die gemeinsam die Information eines SDC-Blocks (7) beinhalten, handelt.

2. Verfahren nach Anspruch 1, **dadurch gekennzeichnet, dass** das digitale Rundfunkübertragungssystem im DAB (Digital Audio Broadcast)-Format oder im DRM (Digital Radio Mondiale)-Format (7,8,9,10,11,12) oder im DVB-T (Digital Video Broadcast, Terrestrisch)-Format oder im iBiquity-Format oder im IBOC (In Band On Channel)-Format oder im UMTS (Universal Mobile Telecommunications System)-Format ausgestrahlt wird.

3. Verfahren nach Anspruch 1, **dadurch gekennzeichnet, dass** zusätzlich der AFS-Index (8) der SDC-Blöcke (7) in die Datenfelder (3) der AMDS-Blöcke (2) übernommen wird und die Bits (6) des Prüffeldes (4) einer jeden AMDS-Gruppe (1) aus den Datenfeldern (9) der übernommenen SDC-Datenblöcke (7) generiert werden.

4. Verfahren nach einem der vorhergehenden Ansprüche, **dadurch gekennzeichnet, dass** die AMDS-Gruppen (1) mittels eines Zählers (m34, m33, m32 des Block1) fortlaufend durchnummeriert werden.

5. Verfahren nach Anspruch 4, **dadurch gekennzeichnet, dass** die fortlaufende Nummerierung jeder AMDS-Gruppe (1) in einem oder mehreren hierfür reservierten AMDS-Datenbits (m34, m33, m32) enthalten ist.

6. Verfahren nach einem der Ansprüche 4 oder5, **dadurch gekennzeichnet, dass** das eine oder die mehreren reservierten AMDS-Datenbits (m34, m33, m32), die die fortlaufende Nummerierung jeder AMDS-Gruppe (1) beinhalten, die dem ersten Datenbit (m35) des ersten AMDS-Blocks (2) einer AMDS-Gruppe (1) folgenden Datenbits (m34, m33, m32,...) sind.

7. Verfahren nach einem der vorhergehenden Ansprüche, **dadurch gekennzeichnet, dass** die gleichen AMDS-Gruppen (1) mehrfach gesendet werden.

8. Verfahren nach einem der vorhergehenden Ansprüche, **dadurch gekennzeichnet, dass** die fortlaufende Durchnummerierung der AMDS-Gruppen (1) mittels der Synchronisation erfolgt, indem
- mittels zyklischen Blockkodes aus dem Inhalt der Datenfelder (5) der Inhalt der Prüffelder (6) berechnet wird,
- dass zu den Prüffeldern (6) Offsetwertepaare addiert werden,
- dass aus den Offsetwerten paarweise Syndrome berechnet werden und
- dass anhand der erhaltenen paarweisen Syndrome der jeweilige Inhalt der AMDS-Gruppen bestimmbar ist.

9. Vorrichtung zur Erzeugung von Zusatzdaten, die in einem analogen Rundfunkübertragungssystem (AM) ausgestrahlt werden, wobei die Zusatzdaten Informationen bezüglich alternativer Sendefrequenzen des jeweiligen Programmes enthalten, wobei der Vorrichtung SDC, Service Description Channel gemäß ETSI TS 101 980, -Daten (11) zuführbar sind, die von der Vorrichtung (14) in AMDS, Amplituden Modulation Data System, gemäß ITU-Recommendation BS.706-2, -Datenfelder (3) umgesetzt werden, **dadurch gekennzeichnet, dass** die Vorrichtung ausgebildet ist zur Durchführung des Verfahrens nach einem der Ansprüche 1 bis 8.

10. Vorrichtung nach Anspruch 9, **dadurch gekennzeichnet, dass** die Vorrichtung (14) eine Berechnungseinrichtung (17) enthält, die in Abhängigkeit der in den AMDS-Datenfeldern (3) enthaltenen Information Prüfwörter (4) zur Fehlererkennung und Fehlerkorrektur ermittelt und in die Prüffelder (6) der AMDS-Prüffelder einfügt.

11. Vorrichtung nach einem der Ansprüche 9 oder 10, **dadurch gekennzeichnet, dass** die Vorrichtung eine Zähleinrichtung (19) aufweist, die die AMDS-Gruppen (1) fortlaufend durchnummeriert und die Nummerierung in mindestens einem hierfür reservierten AMDS-Datenfeld (m34, m33, m32) eingefügt wird.

12. Empfänger zum Empfang und zur Wiedergabe von analog und digital übertragenen Rundfunksignalen, wobei der Empfänger ausgebildet ist, um bei Wiedergabe eines analog übertragenen Rundfunksignals die im AMDS-Format übertragenen Zusatzdaten bezüglich alternativer Sendefrequenzen, auf denen das gleiche Programm digital übertragen wird, zu empfangen, auszuwerten und bei Vorhandensein alternativer Sendefrequenzen auf denen das gleiche Programm digital übertragen wird, automatisch auf die digital übertragene Alternativfrequenz umzuschalten, **dadurch gekennzeichnet, dass** die Zusatzdaten Informationen bezüglich alternativer Sendefrequenzen des jeweiligen Programmes enthalten, wobei die alternativen Sendefrequenzen digitale Rundfunkübertragungssysteme betreffen und die alternativen Sendefrequenzen für digitale Rundfunkübertragungssysteme (DRM, DAB, iBiquity, IBOC, UMTS) im AMDS, Amplituden Modulation Data System gemäß ITU-Recommendation BS.706-2, Format (1,2,3,4,5,6) übertragen werden, indem die im AMDS -Format (1,2,3,4,5,6) übertragenen Daten SDC, Service Description Channel gemäß ETSI TS 101 980, -Daten (7,8,9,10,11,12) sind, die mittels Mapping in das AMDS-Format übertragen werden indem die Datenblöcke (11) der SDC-Information in Teile der Datenfelder (3) der AMDS-Blöcke (2) übernommen werden und ein Datenbit (5) einer jeden AMDS-Gruppe (1) anzeigt, ob es sich um die erste oder ein folgende AMDS-Gruppe (1) einer Vielzahl von hintereinander übertragenen AMDS-Gruppen (1), die gemeinsam die Information eines SDC-Blocks (7) beinhalten, handelt, **dadurch gekennzeichnet, dass** das erste Datenbit (m35 des Block1) des ersten AMDS-Blocks (2) einer jeden AMDS-Gruppe (1) anzeigt, ob es sich um die erste (m35=1) oder ein folgende (m35=0) AMDS-Gruppe (1) einer Vielzahl von hintereinander übertragenen AMDS-Gruppen (1), die gemeinsam die Information eines SDC-Blocks (7) beinhalten, handelt.

13. Empfänger nach Anspruch 12, **dadurch gekennzeichnet, dass** der Empfänger alle empfangenen Zusatzdaten bezüglich alternativer Sendefrequenzen in einer Datenbank speichert und aus dieser Datenbank die Alternativfrequenz auswählt, auf der das eingestellte Rundfunkprogramm am besten empfangen wird.

14. Empfänger nach Anspruch 13, **dadurch gekennzeichnet, dass** zur Auswahl einer Alternativfrequenz aus der Datenbank die Alternativfrequenzen in einer vorbestimmten Reihenfolge nach ihrer Übertragungsart abgesucht werden, insbesondere in der Reihenfolge DAB, DRM, FM, AM.

## Claims

1. Method for transmitting supplementary data in an analogue (AM) broadcast radio transmission system, wherein the supplementary data contain information concerning alternative transmission frequencies for the respective station, wherein the alternative transmission frequencies relate to digital broadcast radio transmission systems and the alternative transmission frequencies for digital broadcast radio transmission systems (DRM, DAB, iBiquity, IBOC, UMTS) are transmitted in the AMDS, Amplitude Modulation Data System as per ITU Recommendation BS.706-2, format (1, 2, 3, 4, 5, 6) by virtue of the data transmitted in the AMDS format (1, 2, 3, 4, 5, 6) being SDC, Service Description Channel as per ETSI TS 101 980, data (7, 8, 9, 10, 11, 12,) which are transmitted by means of mapping into the AMDS format by virtue of the data blocks (11) of the SDC information being transferred to portions of the data fields (3) of the AMDS blocks (2) and a data bit (5) from each AMDS group (1) indicating whether this is the first or a subsequent AMDS group (1) from a multiplicity of successively transmitted AMDS groups (1) which together contain the information from an SDC block (7), **characterized in that** the first data bit (m35 from block1) from the first AMDS block (2) in each AMDS group (1) indicates whether this is the first (m35=1) or a subsequent (m35=0) AMDS group (1) from a multiplicity of successively transmitted AMDS groups (1) which together contain the information from an SDC block (7).

2. Method according to Claim 1, **characterized in that** the digital broadcast radio transmission system is broadcast in the DAB (Digital Audio Broadcast) format or in the DRM (Digital Radio Mondiale) format (7, 8, 9, 10, 11, 12) or in the DVB-T (Digital Video Broadcast, Terrestrial) format or in the iBiquity format or in the IBOC (In Band On Channel) format or in the UMTS (Universal Mobile Telecommunications System) format.

3. Method according to Claim 1, **characterized in that** additionally the AFS index (8) from the SDC blocks (7) is transferred to the data fields (3) of the AMDS blocks (2), and the bits (6) from the check field (4) of each AMDS group (1) are generated from the data fields (9) of the transferred SDC data blocks (7).

4. Method according to one of the preceding claims, **characterized in that** the AMDS groups (1) are consecutively numbered by means of a counter (m34, m33, m32 from block1).

5. Method according to Claim 4, **characterized in that** the consecutive numbering of each AMDS group (1) is contained in one or more MDS data bits (m34, m33, m32) reserved for this purpose.

6. Method according to one of Claims 4 and 5, **characterized in that** the one or more reserved AMDS data bits (m34, m33, m32) which contain the consecutive numbering of each AMDS group (1) are the data bit (m34, m33, m32, ...) which follow the first data bit (m35) from the first AMDS block (2) in an AMDS group (1).

7. Method according to one of the preceding claims, **characterized in that** the same AMDS groups (1) are sent more than once.

8. Method according to one of the preceding claims, **characterized in that** the consecutive numbering of the AMDS groups (1) is effected by means of the synchronization by virtue of
- cyclic block codes being used to calculate the content of the check fields (6) from the content of the data fields (5),
- offset value pairs being added to the check fields (6),
- syndromes being calculated in pairs from the offset values, and
- the paired syndromes obtained being able to be used to determine the respective content of the AMDS groups.

9. Apparatus for producing supplementary data which are broadcast in an analogue broadcast radio transmission system (AM), wherein the supplementary data contain information concerning alternative transmission frequencies for the respective station, wherein SDC, Service Description Channel as per ETSI TS 101 980, data (11) can be supplied to the apparatus, said data being converted by the apparatus (14) into AMDS, Amplitude Modulation Data System as per ITU Recommendation BS. 706-2, data fields (3), **characterized in that** the apparatus is designed to carry out the method according to one of Claims 1 to 8.

10. Apparatus according to Claim 9, **characterized in that** the apparatus (14) contains a calculation device (17) which takes the information contained in the AMDS data fields (3) as a basis for ascertaining check words (4) for error recognition and error correction and inserting them into the check fields (6) from the AMDS check fields.

11. Apparatus according to one of Claims 9 and 10, **characterized in that** the apparatus has a counting device (19) which consecutively numbers the AMDS groups (1), and the numbering is inserted into at least one AMDS data field (m34, m33, m32) provided for this purpose.

12. Receiver for receiving and reproducing broadcast radio signals transmitted in analogue and digital form, wherein the receiver is designed to accompany reproduction of a broadcast radio signal transmitted in analogue form by receiving the supplementary data - transmitted in the AMDS format - concerning alternative transmission frequencies on which the same station is transmitted in digital form, by evaluating said supplementary data and, if there are alternative transmission frequencies present on which the same station is transmitted in digital form, by automatically changing over to the alternative frequency transmitted in digital form, **characterized in that** the supplementary data contain information concerning alternative transmission frequencies for the respective station, wherein the alternative transmission frequencies relate to digital broadcast radio transmission systems and the alternative transmission frequencies for digital broadcast radio transmission systems (DRM, DAB, iBiquity, IBOC, UMTS) are transmitted in the AMDS, Amplitude Modulation Data System as per ITU Recommendation BS.706-2, format (1, 2, 3, 4, 5, 6) by virtue of the data transmitted in the AMDS format (1, 2, 3, 4, 5, 6) being SDC, Service Description Channel as per ETSI TS 101 980, data (7, 8, 9, 10, 11, 12) which are transmitted by means of mapping into the AMDS format by virtue of the data blocks (11) of the SDC information being transferred to portions of the data fields (3) of the AMDS blocks (2) and a data bit (5) from each AMDS group (1) indicating whether this is the first or a subsequent AMDS group (1) from a multiplicity of successively transmitted AMDS groups (1) which together contain the information from an SDC block (7), **characterized in that** the first data bit (m35 from block1) from the first AMDS block (2) in each AMDS group (1) indicates whether this is the first (m35=1) or a subsequent (m35=0) AMDS group (1) from a multiplicity of successively transmitted AMDS groups (1) which together contain the information from an SDC block (7).

13. Receiver according to Claim 12, **characterized in that** the receiver stores all received supplementary data concerning alternative transmission frequencies in a database and selects from said database the alternative frequency on which the selected broadcast radio station is best received.

14. Receiver according to Claim 13, **characterized in that** for the purpose of selecting an alternative frequency from the database the alternative frequencies are searched in a predetermined order on the basis of their transmission type, particularly in the order DAB, DRM, FM, AM.

## Revendications

1. Procédé de transmission de données supplémentaires dans un système de radiodiffusion analogique (AM), les données supplémentaires contenant des informations relatives à des fréquences d'émission alternatives du programme correspondant, les fréquences d'émission alternatives concernant des systèmes de radiodiffusion numériques et les fréquences d'émission alternatives étant transmises pour des systèmes de radiodiffusion numériques (DRM, DAB, iBiquity, IBOC, UMTS) dans un format AMDS, Amplitude Modulation Data System - Système de données à modulation d'amplitude, conformément à la Recommandation de l'UIT BS.706-2 (1, 2, 3, 4, 5, 6), par le fait que les données transmises au format AMDS (1, 2, 3, 4, 5, 6) sont des données SDC, Service Description Channel - Canal de description de service, conformément au document de l'ETSI TS 101 980 (7, 8, 9, 10, 11, 12), lesquelles sont transmises au format AMDS au moyen d'une mise en correspondance par le fait que les blocs de données (11) des informations SDC sont repris dans des parties des champs de données (3) des blocs AMDS (2) et un bit de données (5) de chaque groupe AMDS (1) indique s'il s'agit du premier groupe AMDS (1) ou d'un groupe suivant d'une pluralité de groupes AMDS (1) transmis les uns derrière les autres et qui contiennent ensemble l'information d'un bloc SDC (7), **caractérisé en ce que** le premier bit de données (m35 du bloc 1) du premier bloc AMDS (2) de chaque groupe AMDS (1) indique s'il s'agit du premier (m35=1) groupe AMDS (1) ou d'un groupe suivant (m35=0) d'une pluralité de groupes AMDS (1) transmis les uns derrière les autres et qui contiennent ensemble l'information d'un bloc SDC (7).

2. Procédé selon la revendication 1, **caractérisé en ce que** le système de radiodiffusion numérique est émis au format DAB (Digital Audio Broadcast - Radiodiffusion audionumérique) ou au format DRM (Digital Radio Mondiale - Système mondial de radiodiffusion numérique) (7, 8, 9, 10, 11, 12) ou au format DVB-T (Digital Video Broadcast, Terrestrial - Radiodiffusion vidéonumérique terrestre) ou au format iBiquity ou au format IBOC (In Band On Channel - Même bande sur même canal) ou au format UMTS (Universal Mobile Telecommunications System - Système de télécommunications mobiles universelles).

3. Procédé selon la revendication 1, **caractérisé en ce que** l'index AFS (8) des blocs SDC (7) est en plus repris dans les champs de données (3) des blocs AMDS (2) et les bits (6) du champ de contrôle (4) de chaque groupe AMDS (1) sont générés à partir des champs de données (9) des blocs de données SDC (7) repris.

4. Procédé selon l'une des revendications précédentes, **caractérisé en ce que** les groupes AMDS (1) sont numérotés en continu au moyen d'un compteur (m34, m33, m32 du bloc 1).

5. Procédé selon la revendication 4, **caractérisé en ce que** la numérotation en continu de chaque groupe AMDS (1) est contenue dans un ou plusieurs bits de données AMDS (m34, m33, m32) réservés à cet effet.

6. Procédé selon l'une des revendications 4 ou 5, **caractérisé en ce que** le ou les plusieurs bits de données AMDS (m34, m33, m32) réservés qui contiennent la numérotation en continu de chaque groupe AMDS (1) sont les bits de données (m34, m33, m32, ...) qui suivent le premier bit de données (m35) du premier bloc AMDS (2) d'un groupe AMDS (1).

7. Procédé selon l'une des revendications précédentes, **caractérisé en ce que** les mêmes groupes AMDS (1) sont envoyés plusieurs fois.

8. Procédé selon l'une des revendications précédentes, **caractérisé en ce que** la numérotation en continu des groupes AMDS (1) s'effectue au moyen de la synchronisation, **en ce que**
- le contenu des champs de contrôle (6) est calculé à partir du contenu des champs de données (5) au moyen du code de bloc cyclique,
- que des paires de valeurs de décalage sont additionnées aux champs de contrôle (6),
- que des syndromes sont calculés par paires à partir des valeurs de décalage et
- que le contenu correspondant des groupes AMDS peut être déterminé au moyen des syndromes par paires contenues.

9. Dispositif pour générer des données supplémentaires qui sont émises dans un système de radiodiffusion analogique (AM), les données supplémentaires contenant des informations relatives à des fréquences d'émission alternatives du programme correspondant, des données SDC, Service Description Channel - Canal de description de service, (11) conformément au document de l'ETSI TS 101 980 pouvant être acheminées au dispositif, lesquelles sont converties par le dispositif (14) en champs de données AMDS, Amplitude Modulation Data System - Système de données à modulation d'amplitude, (3) conformément à la Recommandation de l'UIT BS.706-2, **caractérisé en ce que** le dispositif est configuré pour mettre en oeuvre le procédé selon l'une des revendications 1 à 8.

10. Dispositif selon la revendication 9, **caractérisé en ce que** le dispositif (14) contient un dispositif de calcul ((17) qui détermine, en fonction des informations contenues dans les champs de données AMDS (3), des mots de contrôle (4) destinés à détecter les erreurs et à corriger les erreurs et les insère dans les champs de contrôle (6) des champs de contrôle AMDS.

11. Dispositif selon l'une des revendications 9 ou 10, **caractérisé en ce que** le dispositif présente un mécanisme de comptage (19) qui numérote en continu les groupes AMDS (1) et la numérotation est insérée dans au moins un champ de données AMDS (m34, m33, m32) réservé à cet effet.

12. Récepteur pour recevoir et restituer des signaux de radiodiffusion transmis sous forme analogique et numérique, le récepteur étant configuré pour, lors de la restitution d'un signal de radiodiffusion transmis sous forme analogique, recevoir les données supplémentaires transmises au format AMDS et relatives à des fréquences d'émission alternatives sur lesquelles le même programme est transmis sous forme numérique, les interpréter et, en présence de fréquences d'émission alternatives sur lesquelles le même programme est transmis sous forme numérique, basculer automatiquement sur la fréquence alternative transmise sous forme numérique, **caractérisé en ce que** les données supplémentaires contiennent des informations relatives aux fréquences d'émission alternatives du programme correspondant, les fréquences d'émission alternatives concernant des systèmes de radiodiffusion numériques et les fréquences d'émission alternatives pour des systèmes de radiodiffusion numériques (DRM, DAB, iBiquity, IBOC, UMTS) étant transmises un format AMDS, Amplitude Modulation Data System - Système de données à modulation d'amplitude, conformément à la Recommandation de l'UIT BS.706-2 (1, 2, 3, 4, 5, 6), par le fait que les données transmises au format AMDS (1, 2, 3, 4, 5, 6) sont des données SDC, Service Description Channel - Canal de description de service, conformément au document de l'ETSI TS 101 980 (7, 8, 9, 10, 11, 12), lesquelles sont transmises au format AMDS au moyen d'une mise en correspondance par le fait que les blocs de données (11) des informations SDC sont repris dans des parties des champs de données (3) des blocs AMDS (2) et un bit de données (5) de chaque groupe AMDS (1) indique s'il s'agit du premier groupe AMDS (1) ou d'un groupe suivant d'une pluralité de groupes AMDS (1) transmis les uns derrière les autres et qui contiennent ensemble l'information d'un bloc SDC (7), **caractérisé en ce que** le premier bit de données (m35 du bloc 1) du premier bloc AMDS (2) de chaque groupe AMDS (1) indique s'il s'agit du premier (m35=1) groupe AMDS (1) ou d'un groupe suivant (m35=0) d'une pluralité de groupes AMDS (1) transmis les uns derrière les autres et qui contiennent ensemble l'information d'un bloc SDC (7).

13. Récepteur selon la revendication 12, **caractérisé en ce que** le récepteur enregistre toutes les données supplémentaire relatives aux fréquences d'émission alternatives reçues dans une base de données et sélectionne à partir de cette base de données la fréquence alternative sur laquelle le programme radiodiffusé réglé est le mieux reçu.

14. Récepteur selon la revendication 13, **caractérisé en ce que** pour sélectionner une fréquence alternative à partir de la base de données, les fréquences alternatives sont analysées dans un ordre prédéfini en fonction de leur mode de transmission, notamment dans l'ordre DAB, DRM, FM, AM.
